# EUROPÄISCHE PATENTSCHRIFT

(11) **EP 1 862 594 B1**
(45) Veröffentlichungstag und Bekanntmachung des Hinweises auf die Patenterteilung: **18.02.2009**
(21) Anmeldenummer: 07010566.3
(22) Anmeldetag: 29.05.2007
(51) Int. Cl.: E01C 5/06, E04F 15/08

(54) **Betonstein**
Precast concrete block
Parpaing

(30) Priorität: 02.06.2006 DE 102006026314
(43) Veröffentlichungstag der Anmeldung: 05.12.2007
(73) Patentinhaber: KRONIMUS AG, 76473 Iffezheim (DE)
(72) Erfinder: Maier, Guido, 76547 Sinzheim (DE)
(74) Vertreter: Otten, Herbert

(56) Entgegenhaltungen:
- EP-A2- 1 101 870
- EP-B1- 1 105 576
- DE-A1- 10 205 135
- DE-U1- 8 717 484

## Beschreibung

Die Erfindung betrifft einen Betonstein gemäß dem Oberbegriff des Anspruchs 1.

Aus der DE 102 05 135 A1 und der EP 1 105 576 B1 sind Betonsteine mit Verbundabschnitten bekannt, welche sich zu einer Steinoberseite hin verjüngen. Nachteilig an derartigen Verbundabschnitten ist, dass diese insbesondere in ihrem schlanken Kopfbereich relativ häufig Abplatzungen aufweisen, welche die Brauchbarkeit der Betonsteine negativ beeinflussen und regelmäßig durch den Kunden bemängelt werden.

Der Erfindung liegt die Aufgabe zugrunde, einen Betonstein zu entwickeln, dessen Verbundabschnitte weniger Abplatzungen aufweisen als die Verbundabschnitte herkömmlicher Betonsteine.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Der erfindungsgemäße Betonstein weist einen Verbundabschnitt auf, der einen Unterkörper, einen Mittelkörper und einen Kopfkörper umfasst, wobei der Unterkörper als Quader ausgebildet ist und eine Tiefe TA aufweist und wobei der Mittelkörper als Trapezsäule ausgebildet ist, welche auf der Seitenfläche steht und eine Tiefe TB aufweist, wobei sich die Tiefe TA des Unterkörpers und Tiefe TB des Mittelkörpers entsprechen und wobei der Kopfkörper als schiefer Pyramidenstumpf ausgebildet ist, welcher sich zu der Seitenfläche des Betonsteins neigt. Als Grund für die erhöhte Qualität von Verbundabschnitten mit einer derartigen Formgebung - es zeigen sich weniger Abplatzungen am Mittelkörper und am Kopfkörper des Verbundabschnitts - wird eine durch die Formgebung des Verbundabschnitts optimierte Betonströmung beim Befüllen und Verdichten der Form angesehen. Es wird angenommen, dass sich ein mit zunehmender Höhe des Verbundabschnitts verringernder waagrechter Querschnitt des Verbundabschnitts positiv auf die Vermeidung von Lufteinschlüssen und wenig verdichteten Bereichen auswirkt. Hinzu kommt die Vermutung, dass der Kopfkörper, welcher mit seinen drei Deckflächen nach oben gerichtet in einen Hauptkörper des Betonsteins mündet; Lufteinschlüsse und wenig verdichtete Bereiche in den Hauptkörper zurückleitet. Kern der Erfindung ist somit ein auf die Betonströmung beim Befüllen und Verdichten optimierter Betonstein.

Weitere Einzelheiten der Erfindung werden in der Zeichnung anhand von schematisch dargestellten Ausführungsbeispielen beschrieben.

Hierbei zeigt:
- Figur 1:: eine perspektivische Ansicht eines Ausschnitts eines Betonsteins;
- Figur 2:: eine Seitenansicht auf den in der Figur 1 gezeigten Betonstein aus einer Pfeilrichtung II;
- Figur 3:: eine Seitenansicht auf den in der Figur 1 gezeigten Betonstein aus einer Pfeilrichtung III und
- Figur 4:: eine Draufsicht auf den in der Figur 1 gezeigten Betonstein.

In der Figur 1 ist eine perspektivische Ansicht eines Ausschnitts eines Betonsteins 1 gezeigt. Der Betonstein 1 Umfasst einen quaderförmigen Hauptkörper 2 und Nocken bzw. Abstandshalter bzw. Verbundabschnitte 3, welche an Seitenflächen 4 angeordnet sind. In der Figur 1 ist nur einer der Verbundabschnitte 3 sichtbar. Der Verbundabschnitt 3 besteht aus einem Unterkörper A, einem Mittelkörper B und einem Kopfkörper C. Der Unterkörper A ist als Quader Q ausgebildet, auf welchem der Mittelkörper B ruht. Dieser steht hierbei als Trapezsäule T auf der Seitenfläche 4. Auf der Trapezsäule T ist schließlich noch der Kopfkörper C angeordnet, welcher sich als schiefe Pyramide P an die Seitenfläche 4 lehnt.

In der Figur 2 ist der Betonstein 1 aus einer in der Figur 1 dargestellten Pfeilrichtung II in Seitenansicht gezeigt. In dieser Ansicht ist erkennbar wie sich ab dem Mittelkörper B eine Breite B3 des Verbundabsehnitts zunehmend in Pfeilrichtung x verringert.

In der Figur 3 ist der Betonstein 1 aus einer in der Figur 1 dargestellten Pfeilrichtung III in Seitenansicht gezeigt. Der Unterkörper A und der Mittelkörper B weisen gleiche Tiefen TA und TB auf. Eine Tiefe TC des Kopfkörpers C des Verbundabschnitts 3 verringert sich in die Pfeilrichtung x: auf einen Wert 0. Das heißt, aufsteigende Blasen bzw. aufsteigende gering verdichtete Bereiche treten in Pfeilrichtung w aus dem Verbundabschnitt 3 in den Hauptkörper 2 aus und werden hierbei durch Deckflächen 5, 6 und 7 des Kopfkörpers C in Richtung einer Oberseite 8 des Betonsteins 1 geleitet (siehe auch Figur 1 und 2).

In der Figur 4 ist schließlich eine Draufsicht auf den in der Figur 1 gezeigten Ausschnitt des Betonsteins 1 gezeigt. In dieser Ansicht ist erkennbar, wie sich eine Breite B6 der Deckfläche 6 in eine Pfeilrichtung y zu dem Hauptkörper 2 des Betonsteins 1 hin verjüngt und somit einer aufsteigenden Bewegung im feuchten Beton eine Dynamik gibt.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Betonstein
- 2: Hauptkörper
- 3: Verbundabschnitt
- 4: Seitenfläche von 1
- 5 -7: Deckfläche von C
- 8: Oberseite von 1

- A: Unterkörper
- B: Mittelkörper
- B3: Breite von 3
- B6: Breite von 6
- C: Kopfkörper
- P: schiefer Pyramidenstumpf
- Q: Quader
- T: Trapezsäule
- TA: Tiefe von A
- TB: Tiefe von B
- TC: Tiefe von C

## Patentansprüche

1. Betonstein (1) mit Seitenflächen (4) und wenigstens einem an einer der Seitenflächen (4) angeordneten Verbundabschnitt (3), welcher sich zu einer Oberseite (8)des Betonsteins (1) verjüngt, **dadurch gekennzeichnet, dass** der Verbundabschnitt (3) einen Unterkörper (A), einen Mittelkörper (B) und einen Kopfkörper (C) umfasst, wobei der Unterkörper (A) als Quader (Q) ausgebildet ist und eine Tiefe (TA) aufweist und wobei der Mittelkörper (B) als Trapezsäule (T) ausgebildet ist, welche auf der Seitenfläche (4) steht und eine Tiefe (TB) aufweist, wobei sich die Tiefe (TA) des Unterkörpers (A) und Tiefe (TB) des Mittelkörpers (B) entsprechen und wobei der Kopfkörper (C) als schiefer Pyramidenstumpf (P) ausgebildet ist, welcher sich zu der Seitenfläche (4) des Betonsteins (1) neigt.

2. Betonstein nach Anspruch 1, **dadurch gekennzeichnet, dass** der schiefe Pyramidenstumpf (P) drei Deckflächen (5, 6, 7) aufweist, welche zu der Oberseite (8) des Betonsteins (1) ausgerichtet sind.

3. Betonstein nach Anspruch 2, **dadurch gekennzeichnet, dass** die mittlere Deckfläche (6) des Kopfkörpers (C) in der Draufsicht trapezförmig ausgebildet ist.

## Claims

1. Concrete block (1) with side faces (4) and at least one a laminate section (3) arranged on one of the side faces, which laminate section tapers towards an upper side (8) of the concrete block (1), **characterised in that** the laminate section (3) comprises a lower body (A), a middle body (B) and a head body (C), whereby the lower body (A) is in the form of cuboid (Q) and has a depth (TA), and whereby the middle body (B) is in the form of a trapezoidal column (T) on the side face (4) and has a depth (TB), whereby the depth (TA) of the lower body (A) and the depth (TB) of the middle body (B) correspond with one another, and whereby the head body (C) is in the form of an oblique truncated pyramid (P), which is inclined relative to the side face (4) of the concrete block (1).

2. Concrete block according to claim 1, **characterised in that** the oblique truncated pyramid (P) has three faces (5, 6, 7) which are aligned relative to the upper side (8) of the concrete block (1).

3. Concrete block according to claim 2, **characterised in that** the middle face (6) of the head body (C) is designed to be trapezoidal in plan view.

## Revendications

1. Parpaing (1) ayant des surfaces latérales (4) et au moins un segment d'assemblage (3) sur l'une des surfaces latérales (4), ce segment d'assemblage allant en diminuant en direction du côté supérieur (8) du parpaing (1),
**caractérisé en ce que**
le segment d'assemblage (3) comporte un corps inférieur (A), un corps médian (B) et un corps supérieur (C),
le corps inférieur (A) est en forme de parallélélipipède rectangle (Q) d'une profondeur (TA),
le corps médian (B) est réalisé sous la forme d'une colonne trapézoïdale (T) d'une profondeur (TB), appliquée contre la surface latérale (4),
la profondeur (TA) du corps inférieur (A) et la profondeur (TB) du corps médian (B) se correspondent, et
le corps supérieur (C) est un tronc de pyramide (P) incliné vers la face latérale (4) du parpaing (1).

2. Parpaing selon la revendication 1,
**caractérisé en ce que**
le tronc de pyramide (P) incliné comporte trois surfaces de couverture (5, 6, 7) dirigées vers la face supérieure (8) du parpaing (1).

3. parpaing selon la revendication 2,
**caractérisé en ce que**
la surface de couverture médiane (6) du corps supérieur (C) a, en vue de dessus, une forme trapézoïdale.
